# EUROPÄISCHE PATENTANMELDUNG

(11) **EP 0 423 388 A1**
(43) Veröffentlichungstag der Anmeldung: **24.04.1991**
(21) Anmeldenummer: 89119354.2
(22) Anmeldetag: 18.10.1989
(51) Int. Cl.: B05C 17/005

(54) **Elektrisch beheizte Klebepistole**

(71) Anmelder: STEINEL Entwicklungs-GmbH für Elektrotechnik und Elektronik, D-4840 Rheda-Wiedenbrück (DE)
(72) Erfinder: Steinel, Heinrich W., D-8939 Bad Wörishofen (DE); Kroll, Heinz-Joachim, D-4836 Herzebrock-Clarholz (DE); Schulze-Fröhlich, D.F., Dr., D-4836 Herzebrock-Clarholz (DE); Lassahn, Arno, D-4840 Rheda-Wiedenbrück (DE)
(74) Vertreter: Grünecker, Kinkeldey, Stockmair & Schwanhäusser Anwaltssozietät

(57) **Zusammenfassung**

Klebepistole, mit einem Führungskanal (1, 2, 3) für thermoplastischen Kunststoff, einer Düse (2) zum Austragen des verflüssigten Kunststoffs und einem elektrischen Widerstands-Heizkörper (8) zum Schmelzen des Kunststoffs, mit der Besonderheit, daß der Heizkörper (8) unmittelbar im Führungskanal (1, 2, 3) und in unmittelbarem Bereich der Düse (2) angeordnet ist, um die Aufheizzeit zu verkürzen und den Energieverbrauch zu minimieren.

## Beschreibung

Die Erfindung bezieht sich auf eine elektrisch beheizte Klebepistole nach dem Oberbegriff des Anspruchs 1.

Bekannte Klebepistolen dieser Art weisen üblicherweise einen Metallkörper auf, in dem zwei zueinander parallele Kanäle ausgebildet sind. Der eine Kanal dient zur Aufnahme eines patronenförmigen elektrischen Heizkörpers, während der andere Kanal als Führungskanal für den thermoplastischen Kunststoff ausgebildet ist und an seinem einen Ende mit einer Düse abgeschlossen ist. Der thermoplastische Kleber wird dabei unter leichtem Druck in den Führungskanal eingeschoben, in dem Metallblock aufgeheizt und unter dem ausgeübten Druck, meist durch den Daumen, aus der in den Metallblock eingeschraubten und damit ebenfalls beheizten Düse ausgestoßen. Da die normalerweise verwendeten thermoplastischen Kleber eine Arbeitstemperatur von ca. 230^{o}C besitzen und bei den bekannten Klebepistolen der gesamte Metallblock von ca. 5 cm Länge und der darin eingeschlossene Kleber auf diese Temperatur aufgeheizt verden müssen, liegt einerseits der Energiebedarf relativ hoch und es beträgt die Aufheizzeit unangenehm lange. Auch wenn bei netzbetriebenen Klebepistolen der Energiebedarf eine nur untergeordnete Rolle spielt, sind die bekannten Klebepistolen für den Batterie- oder Akkubetrieb ungeeignet. Der Akkubetrieb wäre aber wünschenswert, um die Klebepistole unabhängig vom Netz und ohne das beim Hantieren lästige Netzkabel betreiben zu können.

Der vorliegenden Erfindung liegt die Aufgabe zugrunde, eine Klebepistole mit geringem Energiebedarf anzugeben. Diese Aufgabe wird gemäß der vorliegenden Erfindung durch die kennzeichnenden Merkmale des Anspruchs 1 gelöst.

Durch die Anordnung des elektrischen Heizkörpers unmittelbar im Führungskanal des Klebers und im unmittelbaren Düsenbereich wird die Möglichkeit geschaffen, die Klebepistole bei relativ geringer Energieaufnahme bereits wenige Sekunden nach dem Einschalten in Betrieb nehmen zu können, weil die Menge an thermoplastischem Kleber, die zur Betriebsbereitschaft aufgeheizt werden muß, sehr gering ist und die Energieübergabe vom Heizkörper in das Klebematerial ohne zusätzliche Wärmeleitkörper und damit mit geringen Wärmekapazitätsverlusten erfolgt.

Vorteilhafte Weiterbildungen sind den Unteransprüchen zu entnehmen.

Durch die konische Ausbildung des Innenraums der Düse gemäß Anspruch 2 wird dort ausreichender Raum geschaffen, um den Heizkörper unterzubringen, die Wärmekapazitäten, die zum Aufheizen erforderlich sind, auf einem Minimum gehalten und trotzdem dafür Sorge getragen, daß der noch feste Teil des Kleberstabs auf den bereits verflüssigten Teil gedrückt werden kann, um ein kontinuierliches Nachführen zu gewährleisten.

Die bevorzugte Weiterbildung nach Anspruch 3 hat den Vorteil, daß der gesamte Düsenbereich gleichmäßig aufgeheizt werden kann.

Die bevorzugte Weiterbildung nach Anspruch 4 führt zu einer deutlichen Verringerung des Leistungsbedarfs im Betrieb.

Die Weiterbildung nach Anspruch 5 gewährleistet, daß die Heizung bis unmittelbar an die Teile des Klebers herangeführt wird, die gerade ausgetragen werden.

Die Weiterbildung nach Anspruch 6 verhindert, daß flüssiger Kleber nach hinten austritt und der Kleber im Führungskanal verklebt oder sich dort verklemmt.

Die Weiterbildung nach Anspruch 7 dient dazu, die Energieaufnahme auf den Bedarfsfall zu beschränken.

Anhand eines in der Zeichnung dargestellten Ausführungsbeispiels wird die Erfindung im folgenden näher erläutert.
Die einzige in der Zeichnung dargestellte Figur zeigt eine Klebepistole mit den erfindungswesentlichen Merkmalen im Querschnitt.

Die wesentlichen Teile der Klebepistole bestehen aus einem mittlerem Rohrstück 1, in das auf der einen Seite eine Düse 2 und auf der anderen Seite ein Führungsrohr 3 eingesetzt sind. Im mittleren Rohrstück 1 befindet sich eine Hülse 4 aus Silikongummi, die mit zwei voneinander beabstandeten ringförmigen Lippen 5 versehen ist. Die Düse 2 ist konisch ausgebildet, wobei ihr größter Innendurchmesser etwas größer ist als der Innendurchmesser des Führungsrohrs 3. Dieser größte Durchmesser ist gleich dem Innendurchmesser der Hülse 4 aus Silikongummi, während die Innendurchmesser der Lippen 5 dem Innendurchmesser des Führungsrohrs 3 entsprechen. In den vordersten Teil der Düse 2 ist eine im Querschnitt U-förmige Haube 6 eingesetzt, die an ihrem vordersten Ende eine kreisförmige öffnung 9 mit einem Durchmesser von etwa 2 mm aufweist. Die Düse 2 und die Haube 6 bestehen aus Metall, während das Rohrstück 1 und das Führungsrohr 3 vorzugsweise aus Kunststoff bestehen, obgleich auch dort Metallrohre einsetzbar sind. Die Düse 2 ist mit einer dünnen Schicht Mica-Isolierung 7 ausgekleidet. In der Düse 2 liegt ein spiralförmig gewendelter Heizdraht 8, dessen elektrischer Widerstandswert bezüglich des verwendeten Materials, seines Durchmessers und seiner Länge derart dimensioniert ist, daß der Gesamtwiderstand bei vorgegebener Anschlußspannung die erforderliche Wärmeleistung aufbringt. Das der Düsenaustrittsseite zugeordnete Ende des Heizdrahts 8 ist U-förmig gebogen und ragt in die Haube 6 hinein, um auch dessen Innenraum und insbesondere den unmittelbaren Bereich um die Austrittsöffnung 9 ausreichend erwärmen zu können. Die Anschlußenden des Heizdrahtes sind aus der Düse herausgeführt, um mit einer geeigneten elektrischen Energiequelle verbunden zu werden. Für den Fall, daß die Klebepistole im Niedervoltbereich, beispielsweise aus einer Batterie oder einem Akku betrieben wird, ist es vorteilhaft das eine Ende des Heizdrahtes unmittelbar mit der metallischen Düse 2 zu verbinden und die Düse 2 als Stromleiter zu benutzen. Für den Fall, daß man, wie dargestellt, das andere Ende des Heizdrahtes 8 durch die Düsenwandung führt, muß allerdings dort dafür gesorgt werden, daß eine elektrische Isolation vorhanden ist.

Beim Betrieb der Klebepistole durch eine Batterie oder einen Akku, kann die Batterie oder der Akku im (nicht dargestellten) Handgriff der Pistole untergebracht werden. Dabei bietet es sich an, in diesem Handgriff auch den erforderlichen elektrischen Schalter unterzubringen. Dadurch, daß die Klebepistole bereits wenige Sekunden nach dem Einschalten betriebsbereit ist, wird die Möglichkeit eröffnet, das Gerät in den Arbeitspausen abzuschalten. Der elektrische Schalter kann deshalb als Arbeitstaste ausgebildet sein, die den Heizdraht 8 nur im Bedarfsfall mit der Energiequelle verbindet.

Im folgenden wird die Arbeitsweise des Geräts kurz erläutert.

Im erkalteten Zustand des Geräts ist die Düse 2 mit ihre Haube 6 mit erkaltetem thermoplastischen Klebematerial ausgefüllt. Von hinten sind durch das Führungsrohr 3 und in die Silikonmanschette 4 so viele Klebesticks eingeführt, daß man mit dem Daumen Material nachschieben kann. Mit dem Einschalten des Geräts wird der Heizdraht 8 auf seiner ganzen Länge erwärmt. Es schmilzt das Material zunächst im unmittelbaren Bereich des Heizdrahtes, wobei das Aufschmelzen dort am schnellsten vor sich geht, wo der Heizdraht am dichtesten liegt, nämlich im vorderen Düsenbereich und in der Haube 6. Drückt man nun von hinten auf die eingeführten Klebesticks, wird leichter Druck auf das bereits plastische Material ausgeübt und das Material wird an der Düsenöffnung ausgestoßen, wobei der in unmittelbarer Nähe der Düsenöffnung angeordnete Teil des Heizdrahtes dafür sorgt, daß das Material mit maximaler Temperatur ausgetragen wird. Die Verflüssigung des Klebers setzt sich mit zunehmendem Betrieb in den zur Düse 2 angrenzenden Raum im Rohrstück 1 fort. Die vordere Lippe 5 an der Hülse 4 aus Silikongummi verhindert, daß flüssiges Material nach hinten austritt. Diese Lippe 5 bildet eine Sperre für den flüssigen Kleber. Da sich der flüssige Kleber nicht mit dem Silikongummi verbindet, wird gewährleistet, daß nach dem Erkalten des Thermoplasts und der Wiederinbetriebnahme der erforderliche Druck von dem festen Teil des Klebematerials auf den bereits verflüssigten Teil sofort ausgeübt werden kann.

## Patentansprüche

1. Klebepistole, mit einem Führungskanal (1, 2, 3) für thermoplastischen Kunststoff, einer Düse (2) zum Austragen des verflüssigten Kunststoffs und einem elektrischen Widerstands-Heizkörper (8) zum Schmelzen des Kunststoffs, **dadurch gekennzeichnet,** daß der Heizkörper (8) unmittelbar im Führungskanal (1, 2, 3) und im Bereich der Düse (2) angeordnet ist.

2. Klebepistole nach Anspruch 1, **dadurch gekennzeichnet,** daß Die Düse (2) von ihrer Öffnung zur Verbindung mit dem Führungskanal (1, 2, 3) konisch ausgebildet ist und der Heizkörper (8) in diesem Bereich angeordnet ist.

3. Klebepistole nach Anspruch 1 oder 2, **dadurch gekennzeichnet,** daß der Heizkörper als Heizspirale (8) ausgebildet ist.

4. Klebepistole nach einem der Ansprüche 1 bis 3, **dadurch gekennzeichnet,** daß der Innenraum der Düse (2) mit einer Wärmeisolation (7) versehen ist.

5. Klebepistole nach einem der Ansprüche 1 bis 4, **dadurch gekennzeichnet,** daß die Düse (2) mit einem haubenförmigen Fortsatz (6) versehen ist, in dessen äußerer Berandung die Düsenöffnung (9) ausgebildet ist und daß in dem Fortsatz (6) ein Teil des Heizkörpers (8) bis in unmittelbare Nähe zur Austrittsöffnung herangeführt ist.

6. Klebepistole nach einem der Ansprüche 1 bis 5, **dadurch gekennzeichnet,** daß in dem an die Düse (2) angrenzenden Bereich des Führungskanals (3) eine Hülse (4) aus Silikongummi mit wenigstens einer umlaufenden Dichtlippe (5) vorgesehen ist.

7. Klebepistole nach einem der Ansprüche 1 bis 6, **dadurch gekennzeichnet,** daß zur Stromversorgung des Heizkörpers (8) wenigstens eine Batterie oder ein Akku vorgesehen ist, und daß ein Tastenschalter vorhanden ist, mit dem die Stromversorgung nur im Bedarfsfall einschaltbar ist.
